# FASCICULE DE BREVET EUROPEEN

(11) **EP 2 301 400 B1**
(45) Date de publication et mention de la délivrance du brevet: **04.11.2015**
(21) Numéro de dépôt: 10180367.4
(22) Date de dépôt: 27.09.2010
(51) Int. Cl.: A47K 3/024, A47K 3/12

(54) **Baignoire munie d'une barrière de bain**
Badewanne mit Barriere
Bath with bath barrier

(30) Priorité: 29.09.2009 FR 0956733
(43) Date de publication de la demande: 30.03.2011
(73) Titulaire: Allegre Puericulture, 42000 Saint-Etienne (FR)
(72) Inventeur: Ducros, Jean-François, 69390, Vernaison (FR)
(74) Mandataire: Intès, Didier Gérard André

(56) Documents cités:
- WO-A1-03/103467
- FR-A1- 2 750 591
- US-A1- 2008 066 225
- US-B1- 6 507 959

## Description

L'invention concerne une baignoire munie d'une barrière de bain amovible et plus particulièrement une baignoire de petites dimensions, pour un enfant. Typiquement, une telle baignoire est en matière plastique moulée relativement rigide ou semi-rigide et elle est destinée, par exemple, à venir se positionner au-dessus d'une baignoire d'adulte ou un équipement sanitaire analogue. L'invention concerne plus particulièrement un perfectionnement visant à sécuriser le montage de la barrière de bain amovible.

Le document US 6 507 959 décrit, selon le préambule de la revendication 1, une baignoire pour enfant présentant notamment la particularité de comporter une barrière de bain amovible. Cette dernière est conformée pour venir se verrouiller sur les bords longitudinaux de la baignoire à environ un tiers de la longueur à partir d'une extrémité de celle-ci. Lorsque la barrière n'est pas installée, l'enfant peut être allongé dans la baignoire sous le contrôle d'un adulte, pour prendre un bain complet et être lavé.

Inversement, lorsque la barrière est installée, elle contribue à maintenir l'enfant en position assise tout en l'empêchant de glisser en position allongée, ou de basculer vers l'avant. Dans cette configuration, l'enfant peut se détendre et jouer dans son bain, sans surveillance rapprochée.

La barrière est "clipsée" sur le bord de la baignoire par deux crochets latéraux.

L'invention vise à sécuriser le verrouillage d'une telle barrière.

Plus particulièrement, l'invention concerne une baignoire munie d'une barrière de bain amovible pour maintenir un enfant en position assise, la baignoire comportant, le long d'au moins une partie de ses côtés longitudinaux des bordures extérieures respectives et la barrière de bain comportant deux ailes enveloppantes s'étendant latéralement, conformées et dimensionnées pour épouser la forme desdites bordures en les recouvrant partiellement, respectivement, chaque aile comprenant un crochet coopérant avec une bordure correspondante, caractérisée en ce que lesdites bordures sont munies de fenêtres ou de cavités de positionnement ouvertes tandis que lesdites ailes sont munies de bossages correspondants conformés et dimensionnés pour s'emboîter dans lesdites fenêtres ou cavités, respectivement.

Ainsi, le verrouillage de la barrière est renforcé par la présence de deux systèmes complémentaires. Même si l'enfant parvient à détacher les crochets, le déboîtement des bossages reste très difficile pour lui.

De façon générale, le démontage de la barrière nécessite une succession d'opérations conscientes et exécutées séquentiellement (saisir les deux crochets en même temps et soulever la barrière d'un mouvement vertical) qui ne sont pas généralement à la portée d'un enfant en bas âge.

Selon une autre caractéristique, les crochets sont rattachés auxdites ailes au voisinage desdits bossages, respectivement.

Avantageusement, les bossages sont creux et ouverts en partie supérieure pour constituer des porte-savons ou analogues.

Autrement dit, sans la barrière, des cavités précitées peuvent former naturellement des porte-savons ou analogues mais avec la barrière, ce sont les bossages creux qui remplissent la même fonction aux mêmes emplacements, lesdits porte-savons étant simplement plus petits.

Avantageusement, ladite barrière de bain comporte un jambage (ou pied de fixation) s'étendant depuis le milieu de celle-ci jusqu'au fond de la baignoire.

De préférence, l'extrémité inférieure dudit jambage est munie d'une ventouse apte à coopérer avec ledit fond. Cette ventouse constitue donc un moyen supplémentaire de maintien de la barrière en position.

Eventuellement, la ventouse est munie d'une languette de décollement. De préférence, cette languette est orientée à l'extérieur de l'espace de rétention de l'enfant, cet espace étant délimité par la partie dorsale de la paroi de la baignoire (c'est-à-dire la partie de la paroi contre laquelle l'enfant s'adosse en position assise) et la barrière.

L'invention sera mieux comprise et d'autres avantages de celle-ci apparaîtront plus clairement à la lumière de la description qui va suivre d'une baignoire conforme à son principe, donnée uniquement à titre d'exemple et faite en référence aux dessins annexés, dans lesquels :
- la figure 1 est une vue partielle de dessus de la baignoire ;
- la figure 2 est une vue analogue à la figure 1 avec la barrière en place ;
- la figure 3 est une vue en élévation et avec arrachement partiel de la figure 2 ; et
- la figure 4 est une coupe IV-IV de la figure 2.

Sur les dessins, on distingue une partie d'une baignoire pour enfant 11, en matière plastique moulée, semi-rigide. Il s'agit plus particulièrement de la partie pour le torse et la tête, où l'enfant peut être allongé, sous la surveillance d'un adulte, la nuque reposant sur la bordure d'extrémité arrondie 13.

L'enfant peut aussi s'asseoir dans cette partie de la baignoire, auquel cas on adapte à ladite baignoire une barrière de bain 15, visible sur la figure 2, permettant à l'enfant de demeurer assis sans possibilité de glisser, ou de basculer vers l'avant. Le fond de la baignoire, dans cette partie, peut avantageusement être garni d'un revêtement antidérapant 16.

La barrière de bain 15 est amovible.

La baignoire telle que représentée sur la figure 1 (sans la barrière) comporte, de façon classique, le long d'au moins une partie de ses côtés longitudinaux des bordures extérieures 18a, 18b relativement larges, qui, ici, se rattachent de façon continue à la bordure d'extrémité 13 formant appui-tête. Ces bordures 18a, 18b se recourbent quelques peu vers l'extérieur et vers le bas et se terminent, dans l'exemple, par un champ saillant 19 (non coupant, cependant) ayant l'épaisseur de la paroi de la baignoire.

Les bordures 18a, 18b sont munies de cavités 20a, 20b, si après dénommées cavités de positionnement. Ces cavités sont ouvertes en partie supérieure. Une fonction de ces cavités est de constituer des porte-savons ou analogues. A cet effet, lesdites cavités débouchent aussi le long de la paroi verticale de la baignoire par des échancrures 22 pour l'évacuation de l'eau savonneuse. Ces porte-savons peuvent évidemment accueillir d'autres accessoires.

Comme on le verra plus loin, une autre fonction de ces cavités 20a, 20b est de faciliter et sécuriser le positionnement et le verrouillage de la barrière. En effet, la barrière comporte un arceau central 25 prolongé à chacune de ses extrémités par deux ailes enveloppantes 26a, 26b. Ces ailes s'étendent latéralement, globalement, parallèlement et symétriquement l'une par rapport à l'autre. Elles sont conformées et dimensionnées pour épouser la forme desdites bordures 18a, 18b en les recouvrant partiellement, respectivement. Chaque aile comprend un crochet 30 coopérant avec une bordure correspondante. Plus particulièrement, le crochet coopère avec le champ saillant 19.

Les ailes 26a, 26b de la barrière sont aussi munies de bossages 32a, 32b respectifs, conformées et dimensionnées pour s'emboiter dans lesdites cavités 20a, 20b de la bordure de la baignoire. Selon l'exemple, les crochets sont rattachés auxdites ailes au voisinage desdits bossages, respectivement.

Ainsi, la mise en place et le verrouillage de la barrière sont améliorés par la combinaison des crochets 30 et des bossages 32a, 32b venant s'encastrer dans les cavités latérales 20a, 20b de la baignoire. On a expérimenté que cette combinaison de moyens rend très difficile l'enlèvement de la barrière par un enfant conformément à l'article 5.9 de la norme XP S54-048 02-2006.

Selon une autre caractéristique avantageuse, les bossages 32a, 32b sont eux-mêmes creux et donc ouverts en partie supérieure. Ils constituent donc eux-mêmes des porte-savons ou analogues. Ils communiquent latéralement avec l'espace de la barrière par des échancrures.

En outre, la barrière de bain comporte un jambage 35 s'étendant depuis le milieu de celle-ci jusqu'au fond 38 de la baignoire.

L'extrémité du jambage est munie d'une ventouse 37 apte à coopérer avec le fond 38. Cette ventouse est munie d'une languette de décollement 39. Dans ce cas, très préférentiellement, ladite languette est orientée à l'extérieur de l'espace de rétention de l'enfant délimité par la partie dorsale de la paroi de la baignoire et la barrière elle-même afin que l'enfant ne puisse y avoir accès.

## Revendications

1. Baignoire munie d'une barrière de bain amovible pour maintenir un enfant en position assise, la baignoire comportant, le long d'au moins une partie de ses côtés longitudinaux des bordures extérieures (18a, 18b) respectives et la barrière de bain comportant deux ailes enveloppantes (26a, 26b) s'étendant latéralement, conformées et dimensionnées pour épouser la forme desdites bordures en les recouvrant partiellement, respectivement, chaque aile comprenant un crochet (30) coopérant avec une bordure correspondante, **caractérisée en ce que** lesdites bordures sont munies de fenêtres ou de cavités de positionnement ouvertes (20a, 20b) tandis que lesdites ailes sont munies de bossages correspondants (32a, 32b) conformés et dimensionnés pour s'emboîter dans lesdites fenêtres ou cavités, respectivement.

2. Baignoire selon la revendication 1, **caractérisée en ce que** les crochets (30) sont rattachés auxdites ailes au voisinage desdits bossages, respectivement.

3. Baignoire selon la revendication 1 ou 2, **caractérisée en ce que** lesdits bossages (32a, 32b) sont creux et ouverts en partie supérieure pour constituer des porte-savons ou analogues.

4. Baignoire selon l'une des revendications précédentes, **caractérisée en ce que** ladite barrière de bain comporte un jambage (35) s'étendant depuis le milieu de celle-ci jusqu'au fond de ladite baignoire.

5. Baignoire selon la revendication 4, **caractérisée en ce que** l'extrémité dudit jambage est munie d'une ventouse (37) apte à coopérer avec ledit fond.

6. Baignoire selon la revendication 5, **caractérisée en ce que** ladite ventouse est munie d'une languette de décollement (39).

7. Baignoire selon la revendication 6, **caractérisée en ce que** ladite languette (39) est orientée à l'extérieur de l'espace de rétention de l'enfant limité par la partie dorsale de la paroi de la baignoire et ladite barrière.

## Patentansprüche

1. Badewanne, die mit einer lösbaren Badebarriere ausgestattet ist, um ein Kind in Sitzposition zu halten, wobei die Badewanne entlang wenigstens eines Teils ihrer Längsseiten jeweilige Außenumrandungen (18a, 18b) umfasst und wobei die Badebarriere zwei sich seitlich erstreckende umfassende Flügel (26a, 26b) umfasst, die dazu ausgestaltet und bemessen sind, sich jeweils an die Umrandungen, unter teilweisem Überdecken dieser, eng anzuschmiegen, wobei jeder Flügel einen Haken (30) umfasst, der mit einer entsprechenden Umrandung zusammenwirkt, **dadurch gekennzeichnet, dass** die Umrandungen mit offenen Positionierungsfenstern oder -hohlräumen (20a, 20b) ausgestattet sind, während die Flügel mit entsprechenden Buckeln (32a, 32b), die dazu ausgestaltet und bemessen sind, sich jeweils in die Fenster oder Hohlräume einzufügen, ausgestattet sind.

2. Badewanne nach Anspruch 1, **dadurch gekennzeichnet, dass** die Haken (30) jeweils in der Nähe der Buckel an den Flügeln befestigt sind.

3. Badewanne nach Anspruch 1 oder 2, **dadurch gekennzeichnet, dass** die Buckel (32a, 32b) hohl und im oberen Teil offen sind, um Seifenschalen oder ähnliches zu bilden.

4. Badewanne nach einem der vorhergehenden Ansprüche, **dadurch gekennzeichnet, dass** die Badebarriere einen Pfosten (35) umfasst, der sich von deren Mitte aus bis zum Boden der Badewanne erstreckt.

5. Badewanne nach Anspruch 4, **dadurch gekennzeichnet, dass** das Ende des Pfostens mit einem Saugnapf (37), der geeignet ist, mit dem Boden zusammenzuwirken, versehen ist.

6. Badewanne nach Anspruch 5, **dadurch gekennzeichnet, dass** der Saugnapf mit einer Ablösezunge (39) versehen ist.

7. Badewanne nach Anspruch 6, **dadurch gekennzeichnet, dass** die Zunge (39) zur Außenseite des Raums zum Halten des Kindes, der durch den Rückenteil der Wand der Badewanne und die Barriere begrenzt ist, gerichtet ist.

## Claims

1. A bathtub provided with a removable bath barrier for holding a child in a sitting position, said bathtub being provided, along at least a portion of its longitudinal sides, with respective outer rims (18a, 18b), and the bath barrier being provided with two laterally-extending wrap-around branches (26a, 26b) that are shaped and dimensioned to match the shape of said rims by covering respective ones of them in part, each branch being provided with a hook (30) co-operating with a corresponding rim, **characterized in that** said rims are provided with windows or with open positioning cavities (20a, 20b) while said branches are provided with corresponding projections (32a, 32b) that are shaped and dimensioned to fit into respective ones of said windows or cavities.

2. A bathtub according to claim 1, **characterized in that** the hooks (30) join up with said branches in the vicinity of respective ones of said projections.

3. A bathtub according to claim 1 or 2, **characterized in that** said projections (32a, 32b) are dished and open at their tops so as to constitute soap dishes or the like.

4. A bathtub according to any preceding claim, **characterized in that** said bath barrier includes a post (35) extending from the middle of said bath barrier to the bottom of said bathtub.

5. A bathtub according to claim 4, **characterized in that** the end of said post is provided with a suction cup (37) suitable for co-operating with said bottom.

6. A bathtub according to claim 5, **characterized in that** said suction cup is provided with a removal tab (39).

7. A bathtub according to claim 6, **characterized in that** said tab (39) is angularly positioned to extend outside of the baby-restraining space defined by the back-rest portion of the wall of the bathtub and by said bath barrier.
